# EUROPÄISCHE PATENTSCHRIFT

(11) **EP 3 190 377 B1**
(45) Veröffentlichungstag und Bekanntmachung des Hinweises auf die Patenterteilung: **07.11.2018**
(21) Anmeldenummer: 16205294.8
(22) Anmeldetag: 20.12.2016
(51) Int. Cl.: F41G 1/18, F41G 1/38

(54) **VERSTELLVORRICHTUNG FÜR DIE EINSTELLUNG EINES ZIELFERNROHRS UND HIERMIT AUSGESTATTETES ZIELFERNROHR**
ADJUSTING DEVICE FOR ADJUSTING A TELESCOPIC SIGHT AND TELESCOPIC SIGHT EQUIPPED WITH SAME
DISPOSITIF DE RÉGLAGE D'UNE LUNETTE DE VISÉE ET LUNETTE DE VISÉE EN ÉTANT ÉQUIPÉE

(30) Priorität: 06.01.2016 DE 102016100219
(43) Veröffentlichungstag der Anmeldung: 12.07.2017
(73) Patentinhaber: SCHMIDT & BENDER GmbH & Co. KG, 35444 Biebertal (DE)
(72) Erfinder: Lassak, Raphael, 35578 Wetzlar (DE); Schmidt, Werner, 35435 Wettenberg / Krofdorf (DE)
(74) Vertreter: Patentanwälte Olbricht Buchhold Keulertz

(56) Entgegenhaltungen:
- EP-A2- 2 472 214
- WO-A2-2010/008810
- CN-U- 201 706 979
- CN-Y- 201 104 166
- US-A1- 2009 044 660
- US-A1- 2011 100 152
- US-A1- 2014 196 351

## Beschreibung

Die Erfindung betrifft eine Verstellvorrichtung für die Einstellung eines Zielfernrohrs gemäß dem Oberbegriff von Anspruch 1 und ein Zielfernrohr, das eine solche Verstellvorrichtung aufweist nach Anspruch 17.

Vor allem zu Jagdzwecken aber auch für den militärischen Einsatz wurden Zielfernrohre in den letzten Jahrzehnten weiterentwickelt. Sie bestehen typischer Weise aus einem Zielfernrohrgehäuse von allgemein zylindrischer Form, das an den Enden je einen Tubus mit Okular- bzw. Objektiv-Optik und dazwischen eine Umkehranordnung zur Bildaufrichtung aufweist. In diesem mittleren, schmaleren Rohrbereich befindet sich auch ein Absehen, d.h. eine Zielmarke. Zu dessen Justierung dient allgemein eine am mittleren Rohrbereich radial abstehende Stellmechanik, z.B. eine Stellschraube gemäß DE 32 08 814 A1 oder DE 37 37 856 A1.

Wichtig ist eine Einstell-Möglichkeit derart, dass Haltepunkt und Treffpunktlage übereinstimmen. Sofern die Zielentfernungen stark schwankend sind, können parallaxe-bedingte Abweichungen der Bildebene des Zieles von der Absehen-Ebene außerordentlich stören. Das kann mit einem Parallaxenausgleich ausgeglichen werden. Herkömmlich erfolgt er durch axiales Verschieben der Objektivlinse. Außerdem können Fertigungstoleranzen, Schussdistanz und Seitenwind zu Zielmarkenabweichungen führen, die mittels einer Verstellvorrichtung korrigiert werden müssen. Diese Verstellvorrichtungen, insbesondere auch Verstelltürme, sind meist seitlich am Zielfernrohrgehäuse angeordnet.

Zur Verstellung des Absehens sind insbesondere außen am Zielfernrohrgehäuse in Umfangsabständen von 90 Grad wenigstens zwei Verstellvorrichtungen angeordnet, die jeweils eine Verstelleinrichtung in Form eines Rastrings oder einer Stellkappe haben. Dabei dient ein erster und zweiter Verstellturm der Höhen- bzw. Seitenverstellung.

Beispielsweise ist in DE 297 207 37 U1 ein Zielfernrohr mit einem rohrförmigen Gehäuse beschrieben, das Tubusfassungen für eine Okular- und eine Objektivanordnung aufweist. Dabei sind in einem Mittelrohr eine optische Umkehranordnung und ein diesem zugeordnetes Absehen vorhanden, das am Doppelrohr in einer Fassung fest montiert ist. Ein mit Gewinde versehener Trieb ist in einem Rohrkörperschlitz geführt und drückt gegen eine Federkraft von vorne auf die Umkehranordnung. Er ist in seiner Längsrichtung durch Verdrehen der Verstelleinrichtung vor und zurück bewegbar.

Herkömmlicherweise hat ein derartiges, um insgesamt etwa 360 Grad drehbares Verstellelement eine feine Rastung solcher Aufteilung, dass es beim Verdrehen (Klickverstellen) jeweils einen Schritt weiter rückt, was die Treffpunklage auf 100 m zum Beispiel um 10 mm verändert. Auf dem Außenumfang der Verstellvorrichtung ist eine Skala aufgebracht, an der man die vorgenommene Korrektur ablesen kann. Je nach Teilung ist zum Beispiel jeder Klick mit einer weißen Linie markiert, während jeder zehnte Klick durch eine Zahl gekennzeichnet ist. Problematisch bei den bekannten Ausführungen im Stand der Technik ist jedoch, dass sich die Abseheneinrichtung bei einer Ortsverlegung des Schützen unbeabsichtigt verstellt. Eine Verstellung kann zum Beispiel dadurch geschehen, dass Kleidungsstücke an einem der Verstellelemente reiben. Die Dokumente CN201706979 und EP2472214 stellen weitere relevante Dokumente des Stands der Technik dar.

Es ist daher Aufgabe der Erfindung, eine Verstellvorrichtung und ein damit ausgestattetes Zielfernrohr zu entwickeln, welche möglichst kompakt gestaltet ist und trotzdem gut betätigbar jedoch gleichzeitig vor ungewolltem Verstellen geschützt ist. Zweckmäßigerweise soll der Verstellturm einfach aufgebaut und günstig in der Herstellung, sowie robust und langlebig im Gebrauch sein, und die weiteren Nachteile des Stands der Technik beseitigen.

Hauptmerkmale der Erfindung sind im kennzeichnenden Teil von Anspruch 1 angegeben. Die Erfindung betrifft eine Verstellvorrichtung für die Einstellung eines Zielfernrohrs, mit einem manuell betätigbaren Verstellelement, das um eine Rotationsachse drehbar relativ zu einer Basis gelagert ist. Zwischen der Basis und dem Verstellelement ist eine Rasteinrichtung angeordnet, die über den Umfang um die Rotationsachse verteilt Rastvertiefungen aufweist, wobei ein erstes Rastelement der Rasteinrichtung in Abhängigkeit von der Drehstellung des Verstellelements relativ zur Basis einer der Rastvertiefungen gegenübersteht. Erfindungsgemäß weist die Verstellvorrichtung eine Arretiereinrichtung auf, die ein manuell betätigbares Arretierelement aufweist, das manuell von einer Freigabestellung in eine Sperrstellung bewegbar ist, wobei das Arretierelement über einen Stelltrieb mit dem ersten Rastelement gekoppelt ist, wobei das erste Rastelement in der Sperrstellung mittels des Stelltriebs mechanisch in der jeweils gegenüberstehenden Rastvertiefung festgestellt und eine Rotation des Verstellelements relativ zur Basis gesperrt ist.

Damit wird in Abhängigkeit der Anzahl an Rastvertiefungen eine Vielzahl von Feststellpositionen für das Verstellelement bereitgestellt, sodass sich dieses nicht ungewollt verstellt. Das Ausnutzen der über den Umfang verteilten Rastvertiefungen erlaubt es dabei diese in doppelter Funktion zu nutzen, nämlich für das Verstellen des Verstellelements mit taktil spürbaren Raststufen und das Feststellen des Verstellelements mit dem ersten Rastelement, das ebenfalls in eine der Rastvertiefungen eingreift. Hierdurch ist die Verstellvorrichtung kompakt und gleichzeitig einfach im Aufbau auslegbar. Das erste Rastelement sollte in der Freigabestellung nicht von dem Stelltrieb mechanisch in der jeweils gegenüberstehenden Rastvertiefung festgestellt sein, sodass dann eine Rotation des Verstellelements relativ zur Basis freigegeben ist.

Gemäß einer speziellen Ausgestaltung sind die Rastvertiefungen in einem Rastring der Rasteinrichtung ausgebildet. Damit lassen sich die Rastvertiefungen einfach und kostengünstig herstellen. Außerdem kann für den Rastring ein für die Funktion geeignetes Material ausgewählt werden, das von den anderen Bauteilen abweicht.

In einer Variante der Verstellvorrichtung ist der Rastring mitdrehend am drehbaren Verstellelement angeordnet. Damit wird die Anzahl der mitdrehenden Bauteile gering gehalten und die Montage ist besonders einfach.

Alternativ kann der Rastring auch einteilig mit dem Verstellelement ausgebildet sein. Hierdurch ist die Anzahl an Bauteilen gering.

Bei einer optionalen Ausführungsform sind die Rastvertiefungen in Richtung der Rotationsachse offen ausgestaltet. Das erlaubt ein flaches Design des Verstellelements, denn das Rastelement kann zwischen der Rotationsachse und dem Rastring gelagert sein. Vorzugsweise ist das Verstellelement ein hohler Verstellknopf. Ein solcher ist geeignet dazu, die Rasteinrichtung und die Arretiereinrichtung im Hohlraum aufzunehmen und hierdurch zu schützen. So ist es beispielsweise möglich, dass der Rastring an der Innenseite des hohlen Verstellknopfs sitzt.

Nach einer weiteren Ausgestaltungsvariante ist das Arretierelement unabhängig vom Verstellelement relativ zur Basis zwischen der Freigabestellung und der Sperrstellung um die Rotationsachse drehbar gelagert. Damit kann eine gemeinsame Drehachse genutzt werden, wodurch das Design kompakt ist. Außerdem ist die Bedienung komfortabel möglich.

Eine besonders kompakte Gestaltung gelingt, wenn das Arretierelement einen Scheibenkörper aufweist, der zwischen der Basis und dem Verstellelement angeordnet ist, und der unabhängig vom Verstellelement relativ zur Basis zwischen der Freigabestellung und der Sperrstellung um die Rotationsachse drehbar gelagert ist.

Zur komfortablen Betätigung bietet sich ein optionales Design an, bei dem an dem Scheibenkörper eine Grifffläche angeordnet ist, die relativ zur Rotationsachse radial über das Verstellelement hinausragt. An diesem Überstand kann die Grifffläche auch einen Winkel ausbilden und sich längs der Rotationsachse bis neben das Verstellelement erstrecken, dies vorzugsweise jedoch maximal über einen Winkel um die Rotationsachse von 90 Grad, weiter bevorzugt von maximal 60 Grad und besonders bevorzugt von maximal 45 Grad. Damit kann er gut betätigt werden.

Eine intuitiv einfache Bedienung gelingt, wenn zwischen der der Freigabestellung und der Sperrstellung ein Drehwinkel um die Rotationsachse von im Wesentlich 90 Grad liegt.

Optional ist es möglich, das erste Rastelement mit einer Federkraft in Richtung der jeweils gegenüberstehenden Rastvertiefung beaufschlagt ist. Damit dient das erste Rastelement in der Freigabestellung auch der taktil fühlbaren Rasterung bei einem Verstellen des Verstellelements. Damit erhöht sich die Funktionalität der Verstellvorrichtung mit wenigen Bauteilen. Daher sollte diese Ausführungsform vorzugsweise gewählt werden, wenn das erste Rastelement das einzige Rastelement der Rasteinrichtung ist.

Gemäß einer weiteren Gestaltungsoption steht wenigstens ein zweites Rastelement der Rasteinrichtung in Abhängigkeit von der Drehstellung des Verstellelements relativ zur Basis einer der Rastvertiefungen gegenüber, wobei das wenigstens eine zweite Rastelement mit einer Federkraft in Richtung der jeweils gegenüberstehenden Rastvertiefung beaufschlagt ist. Damit dient das zweite Rastelement der taktil fühlbaren Rasterung bei einem Verstellen des Verstellelements. Es ist dann nicht unbedingt erforderlich auch das erste Rastelement mit einer Federkraft in Richtung der jeweils gegenüberstehenden Rastvertiefung zu beaufschlagen. Dabei teilen sich das erste und zweite Rastelement die Rastvertiefungen, die folglich nur einmal vorzusehen sind.

Optional kann das zweite Rastelement nicht über den Stelltrieb mit dem Arretierelement gekoppelt sein, oder in einer zweiten Option kann das Arretierelement über den Stelltrieb mit dem wenigstens einen zweiten Rastelement gekoppelt sein, wobei das wenigstens eine zweite Rastelement in der Sperrstellung mittels des Stelltriebs mechanisch in der jeweils gegenüberstehenden Rastvertiefung festgestellt und eine Rotation des Verstellelements relativ zur Basis gesperrt ist. In der ersten Option wird das zweite Rastelement also nur zur taktilen Rasterung beim Verstellen des Verstellelements eingesetzt und nicht zum Feststellen. In der zweiten Option hat das zweite Rastelement hingegen eine Doppelfunktion, nämlich zum einen hinsichtlich der taktilen Rasterung beim Verstellen des Verstellelements und zum anderen zu dessen Arretierung.

Gemäß einer speziellen Ausführungsvariante steht wenigstens ein drittes Rastelement der Rasteinrichtung in Abhängigkeit von der Drehstellung des Verstellelements relativ zur Basis einer der Rastvertiefungen gegenüber, wobei das Arretierelement über den Stelltrieb mit dem wenigstens einen dritten Rastelement gekoppelt ist, wobei das wenigstens eine dritte Rastelement in der Sperrstellung mittels des Stelltriebs mechanisch in der jeweils gegenüberstehenden Rastvertiefung festgestellt und eine Rotation des Verstellelements relativ zur Basis gesperrt ist. Indem wenigstens das erste und die dritten Rastelemente zu, Sperren der Rotation genutzt werden, ist das aufnehmbare Drehmoment hoch und ein gewaltsames Weiterdrehen des Verstellelements in der Sperrstellung wird vermieden.

In einer speziellen Ausgestaltung sind das erste Rastelement und/oder das wenigstens eine dritte Rastelement frei gleitend gelagert. Mit anderen Worten sind diese Rastelemente nicht mit einer Federkraft beaufschlagt. Sie dienen damit nicht der taktilen Rasterung beim Drehen des Verstellelements, sondern nur zu dessen Arretierung.

Die Gestaltung der Rastelemente und der Rastvertiefungen sollte allgemein so gewählt sein, dass die Rastelemente bei einem Drehen des Verstellelements um die Rotationsachse aus den Rastvertiefungen herausgeschoben werden.

Einen guten Kompromiss zwischen einer kompakten Ausgestaltung und einer Arretierung, die hohe Drehmomente aufnehmen kann, schafft eine Ausführungsform, bei der die Verstellvorrichtung mit maximal zwei dritten Rastelementen und vorzugsweise exakt einem dritten Rastelement versehen ist. Damit sind zwei oder drei Rastelemente vorgesehen, die in der Sperrstellung verriegelt werden, nämlich das erste Rastelement und ein oder zwei dritte Rastelemente. Optional kommt hinzu ein zweites Rastelement, dass entweder nur federgelagert ist oder ebenfalls verriegelt wird.

Ein einfacher und kompakter Aufbau gelingt, wenn die Rastelemente umfassend das erste Rastelement und sofern vorgesehen das wenigstens eine zweite Rastelement und sofern vorgesehen das wenigstens eine dritte Rastelement, jeweils linear verschiebbar gelagert sind. Hierbei können die Rastelemente schieberartig ausgebildet sein. Mit anderen Worten sind die Rastelemente dann Rastschieber.

Besonders bevorzugt liegen die Rastvertiefungen alle auf einer (einzigen) Umlaufbahn um die Rotationsachse.

In spezieller Gestaltung, die zu einem flachen Aufbau der Verstellvorrichtung führt, ist vorgesehen, dass die Rastelemente, umfassend das erste Rastelement und sofern vorgesehen das wenigstens eine zweite Rastelement und sofern vorgesehen das wenigstens eine dritte Rastelement, jeweils linear verschiebbar hin zur und weg von der Rotationsachse gelagert sind.

Ein einfacher Aufbau und eine handliche Montage gelingen bei einem optionalen Design, wonach die Rastelemente, umfassend das erste Rastelement und sofern vorgesehen das wenigstens eine zweite Rastelement und sofern vorgesehen das wenigstens eine dritte Rastelement, jeweils drehfest relativ zur Rotationsachse gelagert sind, dies insbesondere an der Basis.

Bei einer optionalen Ausführungsform sind die Rastelemente, umfassend das erste Rastelement und sofern vorgesehen das wenigstens eine zweite Rastelement und sofern vorgesehen das wenigstens eine dritte Rastelement, gleichverteilt über dem Umfang um die Rotationsachse angeordnet. Damit wird eine Gleichverteilung der mit den Rastelementen eingebrachten Kräfte erreicht und auch erreicht, dass hohe Drehmomente in der Sperrstellung aufgenommen werden können. Es ergibt sich beispielsweise eine Dreipunkt- oder Vierpunktverriegelung.

Besonders einfach und kompakt ist eine nähere Ausgestaltung, bei welcher der Stelltrieb eine Steuerkurve aufweist, welche das Arretierelement kinematisch mit dem ersten Rastelement und sofern vorgesehen mit dem wenigstens einen dritten Rastelement koppelt. Optional kann zusätzlich ein zweites Rastelement kinematisch mit der Steuerkurve gekoppelt sein. Auf diese Weise kann ein Kurvengetriebe ausgebildet sein.

Dabei besteht die Option, dass die Steuerkurve mitdrehend am Arretierelement angeordnet ist und jeweils mit einer Gleitfläche des ersten Rastelements und sofern vorgesehen des wenigstens einen dritten Rastelements korrespondiert. Optional kann zusätzlich ein zweites Rastelement eine Gleitfläche aufweisen, über die es kinematisch mit der Steuerkurve gekoppelt ist. Die Gleitflächen können jeweils einteilig an den Rastelementen ausgebildet sein.

Gemäß einer speziellen Detaillösung ist mit der Steuerkurve ausschließlich eine Druckkraft in Richtung der jeweils gegenüberstehenden Rastvertiefung auf das erste Rastelement und sofern vorgesehen das wenigstens eine dritte Rastelement ausübbar. Damit ist die Steuerkurve in Zugrichtung entkoppelt von dem ersten Rastelement und/oder dem wenigstens einen dritten Rastelement. Optional kann dies auch zwischen der Steuerkurve und einem zweiten Rastelement so ausgeführt sein.

Eine solche Verstellvorrichtung weist vorzugsweise einen Verstellbolzen auf, wobei mit dem Verstellelement die Position des Verstellbolzens einstellbar ist, der entlang der Rotationsachse bewegbar gelagert ist. Mit einem Verstellbolzen lässt sich beispielsweise ein Absehen verstellen, indem der Verstellbolzen Druck auf ein schwenkbar im Zielfernrohrgehäuse gelagertes Umkehrsystem ausübt und dieses schwenkt.

Die Erfindung betrifft außerdem ein Zielfernrohr mit einer Verstellvorrichtung wie sie vorstehend und nachstehend beschrieben ist. Damit wird ein Zielfernrohr mit einer komfortablen und kompakten Verstelleinrichtung bereitgestellt. Im Besonderen sollte die Verstellvorrichtung mit der Basis an einem Zielfernrohrgehäuse des Zielfernrohrs angeordnet sein. In einer Option ist die Basis an dem Zielfernrohrgehäuse festgelegt. Damit lässt sich die Verstellvorrichtung einfach und unabhängig montieren oder austauschen. In einer anderen Option ist die Basis von einem Zielfernrohrgehäuse des Zielfernrohrs ausgebildet. Damit sind weniger Bauteile und Koppelstellen notwendig.

In einer besonderen Ausführungsform ist die Verstellvorrichtung zur Verstellung eines Absehens mit dem Absehen gekoppelt. Damit lassen sich das Verstellelement und damit das Absehen mit Hilfe der Arretiereinrichtung feststellen bzw. arretieren. Optional kann eines der Rastelemente dazu genutzt werden, taktil spürbare Raststufen bereitzustellen, sodass ein Schütze beim Verstellen nicht eine Skala beobachten muss, sondern sich auf das Ziel fixieren kann. Die Wunscheinstellung wird dann durch Zählen der Raststufen erreicht.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Ansicht mit 45°-Teilschnitt einer Verstellvorrichtung;
- Fig. 2: eine perspektivische Ansicht mit 225°-Teilschnitt einer Verstellvorrichtung;
- Fig. 3: eine perspektivische Ansicht einer Explosionsdarstellung einer Verstellvorrichtung;
- Fig. 4: eine lotrechte Ansicht auf eine geöffnete Verstellvorrichtung in einer Freigabestellung;
- Fig. 5: eine lotrechte Ansicht auf eine geöffnete Verstellvorrichtung in einer Sperrstellung;
- Fig. 6: eine perspektivische Ansicht eines Zielfernrohrs mit mehreren Verstellvorrichtungen.

**Fig. 1** zeigt eine perspektivische Ansicht mit 45°-Teilschnitt einer Verstellvorrichtung 1. Die gleiche Verstelleinrichtung 1 ist in **Fig. 2** in einer perspektivischen Ansicht mit 225°-Teilschnitt dargestellt. **Fig. 3** zeigt wiederum die gleiche Verstellvorrichtung 1, jedoch in einer perspektivischen Ansicht einer Explosionsdarstellung. Aus den Ansichten der **Fig. 4** **und** **5** gehen aus lotrechter Ansicht auf eine geöffnete Verstellvorrichtung 1 gemäß den Fig. 1, 2 und 3 insbesondere eine Freigabestellung S1 und eine Sperrstellung D2 einer Arretiereinrichtung 40 hervor.

In den **Fig. 1**, **2****,** **3****,** **4** **und** **5** erkennt man jeweils eine Verstellvorrichtung 1 für die Einstellung eines Zielfernrohrs. Diese weist ein manuell betätigbares Verstellelement 20 auf, das um eine Rotationsachse A drehbar relativ zu einer Basis 10 gelagert ist. Zwischen der Basis 10 und dem Verstellelement 20 ist eine Rasteinrichtung 30 angeordnet, die über den Umfang um die Rotationsachse A verteilt Rastvertiefungen 31 aufweist. Ein erstes Rastelement 32 (in Fig. 1 nicht sichtbar), ein zweites Rastelement 33 (in Fig. 1 nicht sichtbar) und ein drittes Rastelement 34 (in Fig. 1, 2 und 3 nicht sichtbar) der Rasteinrichtung 30 steht jeweils in Abhängigkeit von der Drehstellung des Verstellelements 20 relativ zur Basis 10 einer der Rastvertiefungen 31 gegenüber. Das zweite Rastelement 33 ist mit einer Federkraft F (nicht in den Fig. 2 und 3 eingezeichnet), in Richtung der jeweils gegenüberstehenden Rastvertiefung 31 beaufschlagt. Außerdem weist die Verstellvorrichtung 1 eine Arretiereinrichtung 40 auf, die ein manuell betätigbares Arretierelement 41 aufweist, das manuell von einer Freigabestellung S1 (siehe Fig. 4) in eine Sperrstellung S2 (siehe Fig. 5) bewegbar ist. Dabei ist das Arretierelement 41 über einen Stelltrieb 50 mit dem ersten Rastelement 32, dem zweiten Rastelement 33 und dem dritten Rastelement 34 gekoppelt. Das erste Rastelement 32, das zweite Rastelement 33 und das dritte Rastelement 34 sind in der Sperrstellung S2 (siehe Fig. 5) jeweils mittels des Stelltriebs 50 mechanisch in der jeweils gegenüberstehenden Rastvertiefung 31 festgestellt und eine Rotation des Verstellelements 20 ist relativ zur Basis 10 gesperrt ist.

Dieses Grundkonstrukt ist ein Ausführungsbeispiel der Erfindung ist durch die folgend beschriebenen optionalen Detaillösungen verfeinert. Man erkennt in den Fig. 1, 2, 3, 4 und 5 jeweils, dass die Rastvertiefungen 31 in einem Rastring 35 der Rasteinrichtung 30 ausgebildet sind. Dabei sind die Rastvertiefungen 31 in Richtung der Rotationsachse A offen ausgestaltet.

Der Rastring 35 ist mitdrehend am drehbaren Verstellelement 20 angeordnet. Bei dem Verstellelement 20 handelt es sich um einen hohlen Verstellknopf. In diesem sitzt der Rastring 35 an der Innenseite. Diese Position wird durch ein Eistecken des Rastrings 35 in den hohlen Verstellknopf erreicht.

Das Arretierelement 41 ist unabhängig vom Verstellelement 20 relativ zur Basis 10 zwischen der Freigabestellung S1 und der Sperrstellung S2 um die Rotationsachse A drehbar gelagert. Dabei weist das Arretierelement 41 einen Scheibenkörper 42 aufweist, der zwischen der Basis 10 und dem Verstellelement 20 angeordnet ist, und der unabhängig vom Verstellelement 20 relativ zur Basis 10 zwischen der Freigabestellung S1 und der Sperrstellung S2 um die Rotationsachse A drehbar gelagert ist. Insbesondere liegt zwischen der Freigabestellung S1 (siehe Fig. 4) und der Sperrstellung S2 (siehe Fig. 5) ein Drehwinkel um die Rotationsachse von 90 Grad. Der Drehwinkel ist durch Anschläge 44, 45 begrenzt. Im Besonderen schlägt der erste Anschlag 44 in der Freigabestellung S1 (siehe Fig. 4) an einem Stoppelement 11 (siehe Fig. 3, 4 und 5) an. Der zweite Anschlag 45 schlägt in der Sperrstellung S2 (siehe Fig. 5) an demselben Stoppelement 11 (siehe Fig. 3, 4 und 5) an.

Des Weiteren erkennt man, dass an dem Scheibenkörper 42 eine Grifffläche 43 angeordnet ist, die relativ zur Rotationsachse A radial über das Verstellelement 20 hinausragt. An diesem hinausragenden Überstand bildet die Grifffläche 43 einen Winkel aus mit dem sie sich längs der Rotationsachse A bis neben das Verstellelement 20 erstreckt. Die Höhe der Grifffläche 43 längs zur Rotationsachse A beträgt jedoch weniger als 50% der Höhe des Verstellelements 20 (vgl. insbesondere Fig. 1). Außerdem erstreckt sich die Grifffläche 43 in Umfangsrichtung um das Verstellelement um weniger als 90 Grad, weniger als 60 Grad und im Besonderen weniger als 45 Grad (vgl. insbesondere Fig. 4 und 5).

Das erste Rastelement 32, das zweite Rastelement 33 und das dritte Rastelement 34 sind jeweils an der Basis 10 gelagert und rotieren damit nicht um die Rotationsachse A. Wie man erkennt, sind das erste Rastelement 32, das zweite Rastelement 33 und das dritte Rastelement 34 jeweils linear verschiebbar gelagert, insbesondere lotrecht zur Rotationsachse A sowie hin zur und weg von der Rotationsachse A. Hierbei sind das erste Rastelement 32 und das dritte Rastelement 34 frei gleitend gelagert und nicht nicht mit einer Federkraft beaufschlagt (vgl. insbesondere Fig. 4 und 5). Die Rastelemente 32, 33, 34 sind also schieberartig ausgebildet. Mit anderen Worten sind die Rastelemente 32, 33, 34 dann Rastschieber.

Bei einem Drehen des Verstellelements 20 um die Rotationsachse A werden diese Rastelemente 32, 34 dann von den Rastvertiefungen 31 aus der Sperrstellung herausgeschoben, insbesondere einmalig. Das zweite Rastelement 33 hingegen springt aufgrund der Feder 38 und der Federkraft F in jede vorbeiziehende Rastvertiefung 31.

Insbesondere in den Fig. 4 und 5 erkennt man, die sternförmige Ausrichtung der Rastelemente 32, 33, 34 um die Rotationsachse A. Insbesondere sind das erste Rastelement 32, das zweite Rastelement 33 und das dritte Rastelement 34 gleichverteilt über dem Umfang um die Rotationsachse A angeordnet.

Zur Verstellung bzw. zum Sperren der Rastelemente 32, 33, 34 weist der Stelltrieb 50 eine Steuerkurve 51 auf, welche das Arretierelement 41 kinematisch mit dem ersten Rastelement 32 und dem dritten Rastelement 34 koppelt. Je eine Erhebung der Steuerkurve 51 drückt eines der Rastelemente 32, 33, 34 in der Sperrstellung S2 in eine Rastausnehmung 31 (siehe Fig. 5).

Die Steuerkurve 41 ist mitdrehend und einteilig am Arretierelement 41 ausgebildet, insbesondere an dem Scheibenkörper 42 und korrespondiert mit je einer Gleitfläche 36 der Rastelements 32, 33, 34.

Mit der Steuerkurve 41 ist ausschließlich eine Druckkraft in Richtung der jeweils gegenüberstehenden Rastvertiefung 31 auf die Rastelemente 32, 33, 34 ausübbar. Das heißt, in Zugrichtung ist die Steuerkurve 41 entkoppelt von den Rastelementen 32, 33, 34.

Mit dem Verstellelement 20 ist durch Rotation um die Rotationsachse A die Position eines Verstellbolzens 21 einstellbar ist, der entlang der Rotationsachse A bewegbar gelagert ist. Vorzugsweise wird der Verstellbolzen 21 hierzu mit einem Gewinde in die Basis 10 eingedreht.

Fig. 6 zeigt eine perspektivische Ansicht eines Zielfernrohrs 100 mit mehreren Verstellvorrichtungen 1 des Typs nach den Fig. 1, 2, 3, 4 und 5. Insbesondere sind zwei Verstellvorrichtungen 1 um einen Drehwinkel von 90 Grad versetzt zueinander an einem Mittelteil eines Zielfernrohrgehäuses 101 angebracht. Hierzu steht die Basis 10 jeweils mit dem Zielfernrohrgehäuse 101 in Kontakt. Alternativ kann die Basis 10 jedoch auch unmittelbar vom Zielfernrohrgehäuse 101 ausgebildet sein.

In dem tubusartigen Zielfernrohrgehäuse 101 sitzen endseitig ein Objektiv 102 und ein Okular 103. Im Mittelteil zwischen dem Objektiv 102 und dem Okular 103 ist in dem Zielfernrohrgehäuse 101 ein schwenkbar gelagertes Umkehrsystem angeordnet. Durch Schwenken des Umkehrsystems lässt sich die Position eines Absehens relativ zu einer Zielposition einstellen, insbesondere um eine Schussdistanz einzustellen oder Seitenwinde auszugleichen. Dieses Verschwenken wird mit den zwei Verstellvorrichtungen 1 vorgenommen. Man kann in Fig. 6 auch gut erkennen, dass die Grifffläche 43 an dem Scheibenkörper 42 des Arretierelements 41 nicht so weit vom Zielfernrohrgehäuse 101 absteht wie das das Verstellelement 20.

Die Erfindung ist nicht auf eine der vorbeschriebenen Ausführungsformen beschränkt, sondern in vielfältiger Weise abwandelbar.

Alternativ oder ergänzend zur gezeigten Ausführungsform könnte auch das erste Rastelement 32 mit einer Federkraft F in Richtung der jeweils gegenüberstehenden Rastvertiefung 31 beaufschlagt sein.

Allgemein besteht die Option, dass nur ein erstes Rastelement 32 vorgesehen wird oder aber mehrere Rastelemente aus der Gruppe erstes, zweites und drittes Rastelement 32, 33, 34, vorzugsweise jedoch maximal fünf.

Eine Abwandlung kann auch darin bestehen, dass das gefederte zweite Rastelement 33 nicht über den Stelltrieb 50 mit dem Arretierelement 41 gekoppelt ist.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

**Bezugszeichenliste**

| | | | |
|---|---|---|---|
| 1 | Verstellvorrichtung | 42 | Scheibenkörper |
| | | 43 | Grifffläche |
| 10 | Basis | 44 | erster Anschlag (Freigabestellung) |
| 11 | Stoppelement | 45 | zweiter Anschlag (Sperrstellung) |
| | | | |
| 20 | Verstellelement | 50 | Stelltrieb |
| 21 | Verstellbolzen | 51 | Steuerkurve |
| | | | |
| 30 | Rasteinrichtung | 100 | Zielfernrohr |
| 31 | Rastvertiefungen | 101 | Zielfernrohrgehäuse |
| 32 | erstes Rastelement | 102 | Objektiv |
| 33 | zweites Rastelement | 103 | Okular |
| 34 | drittes Rastelement | | |
| 35 | Rastring | A | Rotationsachse |
| 36 | Gleitfläche (erstes Rastelement) | F | Federkraft |
| 38 | Feder | S1 | Freigabestellung |
| | | S2 | Sperrstellung |
| 40 | Arretiereinrichtung | | |
| 41 | Arretierelement | | |

## Patentansprüche

1. **Verstellvorrichtung** (1) für die Einstellung eines Zielfernrohrs (100),
• mit einem manuell betätigbaren Verstellelement (20),
∘ das um eine Rotationsachse (A) drehbar relativ zu einer Basis (10) gelagert ist,
• wobei zwischen der Basis (10) und dem Verstellelement (20) eine Rasteinrichtung (30) angeordnet ist,
∘ die über den Umfang um die Rotationsachse (A) verteilt Rastvertiefungen (31) aufweist,
∘ wobei ein erstes Rastelement (32) der Rasteinrichtung (30) in Abhängigkeit von der Drehstellung des Verstellelements (20) relativ zur Basis (10) einer der Rastvertiefungen (31) gegenübersteht,
• wobei die Verstellvorrichtung (1) eine Arretiereinrichtung (40) aufweist,
∘ die ein manuell betätigbares Arretierelement (41) aufweist,
▪ das manuell von einer Freigabestellung (S1) in eine Sperrstellung (S2) bewegbar ist,
▪ wobei das Arretierelement (41) über einen Stelltrieb (50) mit dem ersten Rastelement (32) gekoppelt ist,
▪ wobei das erste Rastelement (32) in der Sperrstellung (S2) mittels des Stelltriebs (50) mechanisch in der jeweils gegenüberstehenden Rastvertiefung (31) festgestellt und eine Rotation des Verstellelements (20) relativ zur Basis (10) gesperrt ist, wobei das Arretierelement (41) einen Scheibenkörper (42) aufweist, der zwischen der Basis (10) und dem Verstellelement (20) angeordnet ist, und der unabhängig vom Verstellelement (20) relativ zur Basis (10) zwischen der Freigabestellung (S1) und der Sperrstellung (S2) um die Rotationsachse (A) drehbar gelagert ist, wobei an dem Scheibenkörper (42) eine Grifffläche (43) angeordnet ist, die relativ zur Rotationsachse (A) radial über das Verstellelement (20) hinausragt, und wobei der Stelltrieb (50) eine Steuerkurve (51) aufweist, welche das Arretierelement (41) kinematisch mit dem ersten Rastelement (32) koppelt.

2. Verstellvorrichtung (1) nach Anspruch 1, **dadurch gekennzeichnet, dass** die Rastvertiefungen (31) in einem Rastring (35) der Rasteinrichtung (30) ausgebildet sind.

3. Verstellvorrichtung (1) nach Anspruch 2, **dadurch gekennzeichnet, dass** der Rastring (35) mitdrehend am drehbaren Verstellelement (20) angeordnet ist.

4. Verstellvorrichtung (1) nach einem der vorhergehenden Ansprüche, **dadurch gekennzeichnet, dass** die Rastvertiefungen (31) in Richtung der Rotationsachse (A) offen ausgestaltet sind.

5. Verstellvorrichtung (1) nach einem der vorhergehenden Ansprüche, **dadurch gekennzeichnet, dass** das erste Rastelement (32) mit einer Federkraft (F) in Richtung der jeweils gegenüberstehenden Rastvertiefung (31) beaufschlagt ist.

6. Verstellvorrichtung (1) nach einem der vorhergehenden Ansprüche, **dadurch gekennzeichnet, dass** wenigstens ein zweites Rastelement (33) der Rasteinrichtung (30) in Abhängigkeit von der Drehstellung des Verstellelements (20) relativ zur Basis (10) einer der Rastvertiefungen (31) gegenübersteht, wobei das wenigstens eine zweite Rastelement (33) mit einer Federkraft (F) in Richtung der jeweils gegenüberstehenden Rastvertiefung (31) beaufschlagt ist.

7. Verstellvorrichtung (1) nach einem der vorhergehenden Ansprüche, **dadurch gekennzeichnet, dass** wenigstens ein drittes Rastelement (34) der Rasteinrichtung (30) in Abhängigkeit von der Drehstellung des Verstellelements (20) relativ zur Basis (10) einer der Rastvertiefungen (31) gegenübersteht, wobei das Arretierelement (41) über den Stelltrieb (50) mit dem wenigstens einen dritten Rastelement (34) gekoppelt ist, wobei das wenigstens eine dritte Rastelement (34) in der Sperrstellung (S2) mittels des Stelltriebs (50) mechanisch in der jeweils gegenüberstehenden Rastvertiefung (31) festgestellt und eine Rotation des Verstellelements (20) relativ zur Basis (10) gesperrt ist.

8. Verstellvorrichtung (1) nach einem der vorhergehenden Ansprüche, **dadurch gekennzeichnet, dass** die Rastelemente (32, 33, 34), umfassend das erste Rastelement (32) und sofern vorgesehen das wenigstens eine zweite Rastelement (33) und sofern vorgesehen das wenigstens eine dritte Rastelement (34), jeweils linear verschiebbar gelagert sind.

9. Verstellvorrichtung (1) nach einem der vorhergehenden Ansprüche, **dadurch gekennzeichnet, dass** die Rastelemente (32, 33, 34), umfassend das erste Rastelement (32) und sofern vorgesehen das wenigstens eine zweite Rastelement (33) und sofern vorgesehen das wenigstens eine dritte Rastelement (34), jeweils drehfest relativ zur Rotationsachse (A) gelagert sind.

10. Verstellvorrichtung (1) nach einem der vorhergehenden Ansprüche, **dadurch gekennzeichnet, dass** die Rastelemente (32, 33, 34), umfassend das erste Rastelement (32) und sofern vorgesehen das wenigstens eine zweite Rastelement (33) und sofern vorgesehen das wenigstens eine dritte Rastelement (34), gleichverteilt über dem Umfang um die Rotationsachse (A) angeordnet sind.

11. Verstellvorrichtung (1) nach einem der vorhergehenden Ansprüche, **dadurch gekennzeichnet, dass** der Stelltrieb (50) eine Steuerkurve (51) aufweist, welche das Arretierelement (41) vorgesehen kinematisch mit dem wenigstens einen dritten Rastelement (34) koppelt.

12. Verstellvorrichtung (1) nach Anspruch 11, **dadurch gekennzeichnet, dass** die Steuerkurve (51) mitdrehend am Arretierelement (41) angeordnet ist und jeweils mit einer Gleitfläche (36) des ersten Rastelements (32) und sofern vorgesehen des wenigstens einen dritten Rastelements (34) korrespondiert.

13. Verstellvorrichtung (1) nach einem der Ansprüche 11 oder 12, **dadurch gekennzeichnet, dass** mit der Steuerkurve (51) ausschließlich eine Druckkraft in Richtung der jeweils gegenüberstehenden Rastvertiefung (31) auf das erste Rastelement (32) und sofern vorgesehen das wenigstens eine dritte Rastelement (34) ausübbar ist.

14. **Zielfernrohr** (100) mit einer Verstellvorrichtung (1) nach einem der vorhergehenden Ansprüche.

15. Zielfernrohr (100) nach Anspruch 14, **dadurch gekennzeichnet, dass** die Verstellvorrichtung (1) zur Verstellung eines Absehens mit dem Absehen gekoppelt ist.

## Claims

1. **Adjustment device** (1) for the adjustment of a telescope sight (100),
• with a manual adjustment element (20),
∘ which is positioned around a rotation axis (A) and can be turned relative to a base (10),
• wherein a locking unit (30) is positioned between the base (10) and the adjustment element (20),
∘ which has locking notches (31) arranged over the circumference around the rotation axis (A),
∘ wherein a first locking element (32) of the locking unit (30) is located opposite to one of the locking notches (31) depending on the rotational position of the adjustment element (20) relative to the base (10),
• wherein, the adjustment device (1) has a stop device (40),
∘ which has a manually actuated stop element (41),
▪ which can be moved manually from a release position (S1) into a locked position (S2),
▪ wherein the stop element (41) is linked to the first locking element (32) via an actuator (50),
▪ wherein the first locking element (32) is mechanically set in the locked position (S2) using the actuator (50) into the respective opposite locking notch (31) and locks a rotation of the adjustment element (20) relative to the base (10),
wherein
the stop element (41) has a hub (42) which is located between the base (10) and the adjustment element (20), and which can be turned independently of the adjustment element (20) relative to the base (10) between the release position (S1) and the locked position (S2) around the rotation axis (A), wherein a grip (43) is located on the hub (42), which extends radially over the adjustment element (20) relative to the rotation axis (A) and wherein the actuator (50) has a control curve (51), which kinematically links the stop element (41) to the first locking element (32).

2. Adjustment device (1) according to claim 1, **characterized in that** the locking notches (31) are formed in a lock ring (35) of the locking mechanism (30).

3. Adjustment device (1) according to claim 2, **characterized in that** the locking ring (35) is situated to turn with a rotating adjustment element (20).

4. Adjustment device (1) according to any of the preceding claims, **characterized in that** the locking notches (31) are open in the direction of the rotation axis (A).

5. Adjustment device (1) according to any of the preceding claims, **characterized in that** the first locking element (32) is loaded with spring force (F) in the direction of the relevant opposite locking groove (31).

6. Adjustment device (1) according to any of the preceding claims, **characterized in that** at least a second locking element (33) of the locking device (30) is located opposite one of the locking notches (31) depending on the rotational position of the adjustment element (20) relative to the base (10), wherein at least a second locking element (33) is loaded with a spring force (F) in the direction of the relevant opposite locking notch (31).

7. Adjustment device (1) according to any of the preceding claims, **characterized in that** least a third locking element (34) of the locking mechanism (30) is located opposite one of the locking notches (31) depending on the rotational position of the adjustment element (20) relative to the base (10), wherein the stop element (41) is linked with at least one third locking element (34) via the actuator (50), wherein the at least third locking element (34) is mechanically set in the locked position (S2) using this actuator (50) in the opposite locking notch (31) and rotation of the adjustment element (20) is locked relative to the base (10).

8. Adjustment device (1) according to any of the preceding claims, **characterized in that** the locking elements (32, 33, 34), including the first locking element (32) and if provided, at least the second locking element (33) **characterized in that**, and if provided, at least a third locking element (34) are located to be linearly adjusted.

9. Adjustment device (1) according to any of the preceding claims, **characterized in that** the locking elements (32, 33, 34), including the first locking element (32) and if provided, at least the second locking element (33) and if provided, at least the third locking element (34) are located unable to be turned relative to the rotation axis (A).

10. Adjustment device (1) according to any of the preceding claims, **characterized in that** the locking elements (32, 33, 34), including the first locking element (32) and if provided, at least the second locking element (33) and if provided, at least the third locking element (34) are equally distributed around the scope of the rotation axis (A).

11. Adjustment device (1) according to any of the preceding claims, **characterized in that** the actuator (50) has a control curve (51) which kinematically connects the stop element (41) with at least a third locking element (34).

12. Adjustment device (1) according to claim 11, **characterized in that** the control curve (51) is located on the stop element (41) and turns with it, and corresponds to a slide surface (36) of the first locking element (32) and if provided, the third locking element (34).

13. Adjustment device (1) according to claim 11 or 12, **characterized in that** with the control curve (51), exclusively a pressure force can be applied in the direction of the opposite locking notch (31) on the first locking element (32), and if provided, the third locking element (34).

14. **Telescopic sight** (100) with an adjustment device (1) according to any of the preceding claims.

15. Telescopic sight (100) according to claim 14, **characterized in that** the adjustment device (1) is attached to the sight for adjustment of the sight.

## Revendications

1. **Dispositif d'ajustement** (1) pour le réglage d'une lunette de visée (100),
- avec un élément d'ajustement (20) pouvant être actionné de manière manuelle,
-- qui est monté de manière à pouvoir tourner autour d'un axe de rotation (A) par rapport à une base (10),
- dans lequel un dispositif d'enclenchement (30) est disposé entre la base (10) et l'élément d'ajustement (20),
-- qui présente des renfoncements d'enclenchement (31) répartis sur la périphérie autour de l'axe de rotation (A),
-- dans lequel un premier élément d'enclenchement (32) du dispositif d'enclenchement (30) fait face à un des renfoncements d'enclenchement (31) en fonction de la position de rotation de l'élément d'ajustement (20) par rapport à la base (10),
- dans lequel le dispositif d'ajustement (1) présente un dispositif d'arrêt (40),
-- qui présente un élément d'arrêt (41) pouvant être actionné de manière manuelle,
--- qui peut être déplacé manuellement depuis une position de déblocage (S1) dans une position de blocage (S2),
--- dans lequel l'élément d'arrêt (41) est couplé au premier élément d'enclenchement (32) par l'intermédiaire d'un mécanisme de réglage (50),
--- dans lequel le premier élément d'enclenchement (32) est immobilisé dans la position de blocage (S2) au moyen du mécanisme de réglage (50) de manière mécanique dans le renfoncement d'enclenchement (31) faisant face respectivement et une rotation de l'élément d'ajustement (20) par rapport à la base (10) est bloquée,
dans lequel
l'élément d'arrêt (41) présente un corps de disque (42), qui est disposé entre la base (10) et l'élément d'ajustement (20) et qui est monté de manière à pouvoir tourner autour de l'axe de rotation (A) par rapport à la base (10) entre la position de déblocage (S1) et la position de blocage (S2) indépendamment de l'élément d'ajustement (20), dans lequel est disposée au niveau du corps de disque (42) une surface de préhension (43), qui dépasse de manière radiale de l'élément d'ajustement (20) par rapport à l'axe de rotation (A), et dans lequel le mécanisme de réglage (50) présente une came de commande (51), qui couple l'élément d'arrêt (41) de manière cinématique au premier élément d'enclenchement (32).

2. Dispositif d'ajustement (1) selon la revendication 1, **caractérisé en ce que** les renfoncements d'enclenchement (31) sont réalisés dans une bague d'enclenchement (35) du dispositif d'enclenchement (30).

3. Dispositif d'ajustement (1) selon la revendication 2, **caractérisé en ce que** la bague d'enclenchement (35) est disposée en entraînement en rotation au niveau de l'élément d'ajustement (20) pouvant tourner.

4. Dispositif d'ajustement (1) selon l'une quelconque des revendications précédentes, **caractérisé en ce que** les renfoncements d'enclenchement (31) sont configurés de manière ouverte en direction de l'axe de rotation (A).

5. Dispositif d'ajustement (1) selon l'une quelconque des revendications précédentes, **caractérisé en ce que** le premier élément d'enclenchement (32) est soumis à l'action d'une force de ressort (F) en direction du renfoncement d'enclenchement (31) faisant face respectivement.

6. Dispositif d'ajustement (1) selon l'une quelconque des revendications précédentes, **caractérisé en ce qu'**au moins un deuxième élément d'enclenchement (33) du dispositif d'enclenchement (30) fait face à l'un des renfoncements d'enclenchement (31) en fonction de la position de rotation de l'élément d'ajustement (20) par rapport à la base (10), dans lequel l'au moins un deuxième élément d'enclenchement (33) est soumis à l'action d'une force de ressort (F) en direction du renfoncement d'enclenchement (31) faisant face respectivement.

7. Dispositif d'ajustement (1) selon l'une quelconque des revendications précédentes, **caractérisé en ce qu'**au moins un troisième élément d'enclenchement (34) du dispositif d'enclenchement (30) fait face à un des renfoncements d'enclenchement (31) en fonction de la position de rotation de l'élément d'ajustement (20) par rapport à la base (10), dans lequel l'élément d'arrêt (41) est couplé à l'au moins un troisième élément d'enclenchement (34) par l'intermédiaire du mécanisme de réglage (50), dans lequel l'au moins un troisième élément d'enclenchement (34) est immobilisé dans la position de blocage (S2) au moyen du mécanisme de réglage (50) de manière mécanique dans le renfoncement d'enclenchement (31) faisant face respectivement et une rotation de l'élément d'ajustement (20) par rapport à la base (10) est bloquée.

8. Dispositif d'ajustement (1) selon l'une quelconque des revendications précédentes, **caractérisé en ce que** les éléments d'enclenchement (32, 33, 34) comprenant le premier élément d'enclenchement (32) et, si disponible, l'au moins un deuxième élément d'enclenchement (33) et si disponible l'au moins un troisième élément d'enclenchement (34), sont montés de manière à pouvoir coulisser linéairement respectivement.

9. Dispositif d'ajustement (1) selon l'une quelconque des revendications précédentes, **caractérisé en ce que** les éléments d'enclenchement (32, 33, 34), comprenant le premier élément d'enclenchement (32) et, si disponible, l'au moins un deuxième élément d'enclenchement (33) et, si disponible, l'au moins un troisième élément d'enclenchement (34), sont montés respectivement de manière solidaire en rotation par rapport à l'axe de rotation (A).

10. Dispositif d'ajustement (1) selon l'une quelconque des revendications précédentes, **caractérisé en ce que** les éléments d'enclenchement (32, 33, 34), comprenant le premier élément d'enclenchement (32) et, si disponible, l'au moins un deuxième élément d'enclenchement (33) et, si disponible, l'au moins un troisième élément d'enclenchement (34), sont disposés selon une répartition identique sur la périphérie autour de l'axe de rotation (A).

11. Dispositif d'ajustement (1) selon l'une quelconque des revendications précédentes, **caractérisé en ce que** le mécanisme de réglage (50) présente une came de commande (51), qui couple l'élément d'arrêt (41) de manière cinématique à l'au moins un troisième élément d'enclenchement (34).

12. Dispositif d'ajustement (1) selon la revendication 11, **caractérisé en ce que** la came de commande (51) est disposée en entraînement en rotation au niveau de l'élément d'arrêt (41) et correspond respectivement à une surface de glissement (36) du premier élément d'enclenchement (32) et, si disponible, de l'au moins un troisième élément d'enclenchement (34).

13. Dispositif d'ajustement (1) selon l'une quelconque des revendications 11 ou 12, **caractérisé en ce qu'**exclusivement une force de pression en direction du renfoncement d'enclenchement (31) faisant face respectivement peut être exercée sur le premier élément d'enclenchement (32) et, si disponible, sur l'au moins un troisième élément d'enclenchement (34) avec la came de commande (51).

14. **Lunette de visée** (100) avec un dispositif d'ajustement (1) selon l'une quelconque des revendications précédentes.

15. Lunette de visée (100) selon la revendication 14, **caractérisée en ce que** le dispositif d'ajustement (1) est couplé au réticule aux fins de l'ajustement du réticule.
